# EUROPÄISCHE PATENTSCHRIFT

(11) **EP 2 236 382 B1**
(45) Veröffentlichungstag und Bekanntmachung des Hinweises auf die Patenterteilung: **21.12.2011**
(21) Anmeldenummer: 09004882.8
(22) Anmeldetag: 02.04.2009
(51) Int. Cl.: B61D 17/20

(54) **Übergangsbalg eines Frontübergangs zwischen zwei gelenkig miteinander verbundenen Fahrzeugen**
Communication passage with flexible below, for railway vehicles
Dispositif d'intercirculation avec soufflet déformable, pour vehicles ferroviaires

(43) Veröffentlichungstag der Anmeldung: 06.10.2010
(73) Patentinhaber: Hübner GmbH, 34123 Kassel (DE)
(72) Erfinder: Goebels, André, 34134 Kassel (DE); Heiwig, Matthias, 34286 Spangenberg (DE)
(74) Vertreter: Walther, Robert

(56) Entgegenhaltungen:
- EP-A- 1 878 632
- EP-B- 0 958 981
- DE-A1- 19 503 081

## Beschreibung

Die vorliegende Erfindung betrifft einen Übergangsbalg eines Frontübergangs zwischen zwei gelenkig miteinander verbundenen Fahrzeugen, wobei der Übergangsbalg stirnseitig zum Fahrzeug mit einem Ausstellbalg versehen ist, wobei der Ausstellbalg an der Stirnseite des Fahrzeugs angebracht ist, wobei zwischen Ausstellbalg und Übergangsbalg ein Balgrahmen angeordnet ist, der schwenkbeweglich an dem Fahrzeug angebracht ist.

Triebwagenzüge sind bekannt; sie werden überwiegend im Nahverkehrsbereich eingesetzt, und bestehen üblicherweise aus zwei Triebwagen und einem Mittelwagen. Bei hohem Fahrgastaufkommen kann es erforderlich sein, zwei derartige Züge miteinander zu kuppeln. Hierzu ist entweder bereits ein Übergang an der Stirnseite des Triebwagens vorgesehen, oder er wird nachträglich angebaut. Die Bedienkonsole für den Triebwagen ist häufig seitlich zur stirnseitigen Öffnung des Fahrzeugs angeordnet.

Der Übergang zwischen zwei derart verbundenen Triebwagen umfasst miteinander kuppelbare Übergangshälften, wobei hierbei jede einen Balg und eine Brücke umfassende Übergangshälfte durch ein im Fahrzeug bzw. Fahrzeugteil stirnseitig angeordnetes Gehäuse aufnehmbar ist, das verschließbar ist.

Aus der DE-A 1108253 ist ein Waggon mit stirnseitig angeordneter verschließbarer Türöffnung bekannt, wobei zu einer Seite der Türöffnung ein Türelement mit einem flexiblen Übergang vorgesehen ist, wobei der flexible Übergang einen Faltenbalg mit einer Übergangsbrücke umfasst.

Die bekannte EP-A 1 67 766 zeigt ein Schienenfahrzeug, bei dem die Bedienkonsole in die stirnseitige Öffnung einschwenkbar ist, jedoch bei seitlicher Stellung der Bedienkonsole in die nunmehr freie Türöffnung ein kompletter Übergang eingeschoben wird, der im nicht benötigten Zustand im Wageninneren gelagert ist. Dies benötigt im Inneren des Fahrzeugs verhältnismäßig viel Raum, der dann naturgemäß nicht mehr für den Transport von Personen zur Verfügung steht.

Die EP-A 0 504 458 zeigt einen Übergang zwischen zwei Fahrzeugen, umfassend einen Balg mit einem am Balg angeordneten Kuppelrahmen.

Des Weiteren ist eine Übergangsbrücke vorgesehen, die um eine horizontale Achse gelenkig an einer Verfahrvorrichtung angeordnet ist.

Aus der EP 0 608 455 B1 ist ein Übergangsbalg zwischen zwei Triebfahrzeugen bekannt, der an einem schwenkbaren Türelement angeordnet ist. Zur Verbindung zweier Triebfahrzeuge wird in die stirnseitige Öffnung das Türelement eingeschwenkt, wobei dann der Balg ausgefahren wird, um eine Verbindung zu dem entsprechenden Balg des benachbarten Fahrzeugs herzustellen. Ist ein Alleinbetrieb des Fahrzeugs vorgesehen, dann schwenkt in die stirnseitige Türöffnung eine Bedienkonsole ein.

Aus der EP 0 958 981 B1 ist ein Triebwagen bekannt, der aus aerodynamischen Gründen eine schräg verlaufende Stirnseite aufweist. Im Bereich der Stirnseite befindet sich Raum zur Aufnahme des Übergangs. Im nicht benötigten Zustand befindet sich der Übergang samt Balg und Übergangsbrücke in diesem Raum, wobei der Raum stirnseitig durch eine Tür verschließbar ist. Zur Kupplung des Übergangs mit dem Übergang des benachbarten Fahrzeugs ist ein sogenannter Tragrahmen vorgesehen, wobei der Tragrahmen auf Rollen an den Rand der stirnseitigen Öffnung des Fahrzeugs verschieblich ist, um dann die Übergangsbrücke abzuklappen, und den Balg auszufahren. Der Tragrahmen selbst wird parallel an die stirnseitige Frontwand des Fahrzeugs in einem Gehäuse verfahren. Zur Abdeckung des Abstandes zwischen dem Tragrahmen und der Gehäuserückwand ist im Seitenwandbereich eine sich ähnlich einem Faltenbalg zusammenschiebende Abdeckung vorgesehen. Nach Ausfahren des Tragrahmens wird der Balg auseinandergeschoben, wobei dann im Bereich des Bodens aufgrund der schrägen Frontseite des Fahrzeugs der Balg relativ gestaucht ist, wohingegen der Dachbereich einen maximalen Auszug bereitstellen muss.

Der Balg eines Übergangs wird den unterschiedlichsten Bewegungsarten unterworfen. Insbesondere muss der Balg in der Lage sein, sämtlichen Wank-, Nick- und Knickbewegungen zu folgen, wie sie beim Betrieb derartig gelenkig miteinander verbundenen Fahrzeugen auftreten. In jedem Fall ist es so, dass der Dachbereich des Balges relativ stärker beansprucht wird, als der Bodenbereich, da - wie bereits ausgeführt - der Balg im Dachbereich aufgrund der schrägen Stirnseite bereits im Wesentlichen seine maximale Auslenkung zur Verfügung stellen muss. Es wäre nun denkbar, den Balg einfach zu verlängern, so dass auch im Dachbereich genügend Raum für eine weitere Längung des Balges zur Verfügung steht. Nachteilig hierbei ist allerdings, dass dann im Bodenbereich der Balg noch weiter zusammengeschoben wird. Dies hat nicht unerhebliche Auswirkungen auf die Haltbarkeit des Balges in diesem Bereich.

Des Weiteren ist auf Folgendes hinzuweisen:
Der Tragrahmen beim Stand der Technik schließt bündig mit der Stirnseite des Fahrzeugs ab. Das heißt, der Tragrahmen steht schräg entsprechend der Ausbildung der stirnseitigen Front des Triebwagens. Wird der Balg nunmehr auseinandergefahren, beispielsweise mit Hilfe einer Spreizeinrichtung, dann wird dies im Wesentlichen parallel zur Stirnseite des Tragrahmens erfolgen, d. h., dass der Balg nicht horizontal ausfährt, sondern leicht schräg nach oben. Ein automatisches Kuppeln zweier Balghälften eines Übergangs zwischen zwei gelenkig miteinander verbundenen Triebzügen wird insofern erschwert bzw. unmöglich gemacht.

Insofern ist aus der DE 195 03 081 A1 ein Frontübergang der eingangs genannten Art bekannt. Der Frontübergang umfasst einen unteren Faltenbalg, der einerseits an der Stirnseite des Fahrzeugs befestigt ist, und andererseits durch einen schwenkbaren Zwischenrahmen einen Wellenbalg aufnimmt, der endseitig einen Kuppelrahmen zeigt.

Die der Erfindung zugrunde liegende Aufgabe besteht nun darin, einen Balg für einen Frontübergang eines Triebwagens bereitzustellen, der über eine schräg verlaufende Stirn- oder Frontseite verfügt, wobei einerseits der Balg während der Fahrbewegungen zweier gelenkig miteinander verbundener Triebwagenzüge keine übermäßige Beanspruchung einzelner Teilbereiche des Balges erfahren soll, und andererseits auch ein im Wesentlichen automatisches Kuppeln zweier Balghälften ermöglicht werden soll, wobei darüber hinaus im Deckenbereich auftretende Querkräfte aufgenommen werden.

Zur Lösung der Aufgabe wird bei einem Übergangsbalg eines Frontübergangs zwischen zwei gelenkig miteinander verbundenen Fahrzeugen, wobei der Übergangsbalg stirnseitig zum Fahrzeug mit einem Ausstellbalg verbunden ist, wobei der Ausstellbalg an der Stirnseite des Fahrzeugs angebracht ist, wobei zwischen Ausstellbalg und Übergangsbalg ein Balgrahmen angeordnet ist, der schwenkbeweglich an dem Fahrzeug angebracht ist, vorgeschlagen, dass der Balgrahmen im Bereich seines oberen Endes mit der Stirnseite des Fahrzeugs durch eine Querkräfte aufnehmende Traverse geführt verbunden ist.

Hieraus wird deutlich, dass der Übergangsbalg nach Ausstellen des Ausstellbalges zur Kupplung mit dem Übergangsbalg des gegenüberliegenden Fahrzeuges im Wesentlichen horizontal ausfahrbar ist. Dies deshalb, weil beim Ausfahren des Ausstellbalges dieser mit seinem stirnseitigen Ende um eine horizontale Achse verschwenkt wird, die im Bodenbereich des Ausstellbalges am Fahrzeug angeordnet ist.

Die Querkräfte aufnehmende Traverse umfasst zwei Plattenkörper, die scharnierartig miteinander verbunden sind und endseitig jeweils ebenfalls durch Scharniere o. ä. am Balgrahmen einerseits und an der Stirnseite des Fahrzeugs andererseits befestigt sind. Die Plattenkörper erstrecken sich insofern im Wesentlichen über die Breite des Ausstellbalges und befinden sich innerhalb des Ausstellbalges; sie bilden innerhalb des Ausstellbalges eine Zwischendecke. Beim Zusammenfahren des Ausstellbalges klappen sich die Plattenkörper zusammen und liegen parallel zur Stirnseite oder Stirnwand des Fahrzeugs.

Weitere vorteilhafte Merkmale ergeben sich aus den Unteransprüchen.

Im Einzelnen ist in diesem Zusammenhang vorgesehen, dass zur schwenkbeweglichen Lagerung des Balgrahmens ein an der Stirnseite bzw. Frontseite des Fahrzeugs angeordneter Lagerbock vorgesehen ist. Der Lagerbock befindet sich im Bodenbereich des Ausstellbalges, so dass er sich nach der Ausstellbewegung an der Stirnseite des Ausstellrahmens in einer im Wesentlichen vertikalen Ebene befindet. Hieraus folgt, dass der daran angeordnete Übergangsbalg sich beim Ausfahren ebenfalls im Wesentlichen horizontal erstreckt. Der Lagerbock erstreckt sich entweder scharnierartig über die Breite des Balgrahmens oder es ist zu jeder Seite des Balgrahmens ein Lagerbock vorgesehen, um Querkräfte aufzunehmen. Ergänzend hierzu ist im Deckenbereich des Ausstellbalges eine Querkräfte aufnehmende Traverse vorgesehen.

Des Weiteren ist nach einem Merkmal der Erfindung vorgesehen, dass der Übergangsbalg einen Stirnrahmen aufweist, der schwenkbeweglich auf der Kupplung des den Übergangsbalg aufnehmenden Fahrzeugs gelagert ist. Die schwenkbewegliche Lagerung des Stirnrahmens auf der Kupplung des Fahrzeugs, das dem Übergangsbalg zugeordnet ist, sorgt dafür, dass der Übergangsbalg sämtlichen Fahrbewegungen nachgeben kann. In diesem Zusammenhang ist insbesondere noch einmal darauf hinzuweisen, dass eine formschlüssige Verbindung zwischen den beiden Bälgen, die schlussendlich den Übergang zwischen zwei Fahrzeugen bilden, nicht vorgesehen ist, sondern lediglich eine kraftschlüssige Verbindung, und zwar insofern, als die beiden Übergangsbälge mit ihren jeweiligen benachbarten Stirnrahmen aneinander anliegen, und eine Relativbewegung der Stirnrahmen zueinander durchaus ermöglicht wird. Um während der auftretenden Fahrbewegungen sicherzustellen, dass sich zwischen den beiden Stirnrahmen kein Spalt bildet, ist zwischen Balgrahmen und Stirnrahmen eine Spreizeinrichtung vorgesehen, die durch dauerhaft aufgebrachten Druck dafür sorgt, dass die beiden Stirnrahmen der miteinander in Verbindung stehenden Übergangsbälge aneinandergepresst bleiben.

Nach einem weiteren Merkmal der Erfindung ist vorgesehen, dass der Ausstellbalg durch eine Ausstelleinrichtung ausstellbar ist. Die Ausstelleinrichtung, die mindestens einen, vorzugsweise jedoch zwei parallel zueinander angeordnete Kolbenzylinderantriebe umfasst, ist innerhalb des Ausstellbalges angeordnet, so dass die Ausstelleinrichtung vor Witterungseinflüssen geschützt ist.

Anhand der Zeichnungen wird die Erfindung nachstehend beispielhaft näher erläutert.
- Figur 1: zeigt in einer Seitenansicht die Stirnseite eines Triebwagens mit ausgestelltem Ausstellbalg und ebenfalls ausgestelltem Übergangsbalg;
- Figur 1 a: zeigt in einer Seitenansicht die Ausstelleinrichtung für den Ausstellbalg;
- Figur 1 b: zeigt die Vorrichtung gemäß Figur 1 im eingezogenen Zustand;
- Figur 2: zeigt eine Ansicht im ausgefahrenen Zustand des Ausstellbalges wie auch des Übergangsbalges auf die Stirnseite des Fahrzeugs;
- Figur 3: zeigt eine Ansicht von oben auf das Fahrzeug gemäß Figur 2;
- Figur 4: zeigt eine perspektivische Ansicht auf den unteren Bereich sowohl des Ausstellbalges als auch des Übergangsbalges;
- Figur 5: zeigt die Vorrichtung mit skelettiertem Ausstellbalg, um die Traverse darzustellen;
- Figur 6: zeigt die zwischen Balgrahmen und Stirnseite angeordneten Plattenkörper.

Das mit 1 bezeichnete Fahrzeug zeigt eine schräg verlaufende Stirnwand 2. Im Bereich der Stirnwand 2 befindet sich der mit 10 bezeichnete Ausstellbalg. Der Ausstellbalg 10 besitzt einen Balgrahmen 12, an dem der Übergangsbalg 20 angebracht ist. Der Übergangsbalg 20 wiederum zeigt einen Stirnrahmen 25.

Die Ausstellbewegung des Ausstellbalges erfolgt mittels zweier parallel verlaufender jeweils mit 15 bezeichneter Kolbenzylinderantrieb 15. Der Kolbenzylinderantrieb 15 befindet sich im eingefahrenen Zustand im Wesentlichen innerhalb des Fahrzeugs 1 b, wie sich dies in Anschauung von Figur 1 ergibt. Der Balgrahmen 12 ist am unteren Ende, d. h. im Bereich des Balgbodens bzw. auch des Übergangsbodens, durch einen Lagerbock 17 mit dem Fahrzeug gelenkig verbunden.

Durch die gelenkige Lagerung des Balgrahmens 12 auf dem Lagerbock 17 wird bereits eine Führung des Balgrahmens in Richtung der Ausstellbewegung erreicht, weil der Lagerbock den Balgrahmen zu beiden Seiten erfasst, ähnlich einem Scharnier. Da der Balgrahmen allerdings relativ hoch ist, ist vorgesehen, den Balgrahmen auch im Bereich seines oberen Endes zu führen. Hierin ist eine Traverse vorgesehen, die solche Querkräfte aufnimmt. Die Traverse verbindet den Balgrahmen mit der Stirnseite des Fahrzeugs und zwar jeweils gelenkig oder schwenkbar. Die Traverse 13 umfasst mindestens zwei Plattenkörper 13a, 13b, die einerseits durch ein Scharnier 13c miteinander verbunden sind und andererseits durch Scharniere 13d, 13e jeweils mit dem Balgrahmen 12 und der Stirnseite 2 des Fahrzeugs. Wird der Ausstellbalg 10 zusammengefahren, klappen sich die beiden Plattenkörper zusammen. Die Plattenkörper bilden insofern im ausgezogenen Zustand des Ausstellbalges eine Zwischendecke, die auftretende Querkräfte aufzunehmen vermag.

Der Übergangsbalg 20 umfasst eine Spreizeinrichtung 23, die zwischen Balgrahmen 12 und Stirnrahmen 25 angeordnet ist. Diese Spreizeinrichtung sorgt dafür, dass der Stirnrahmen 25 mit Druck auf den benachbarten Stirnrahmen des Übergangsbalges des benachbarten Fahrzeugs gepresst gehalten wird. Am unteren Ende, d. h. im Bereich des Balgbodens, besitzt der Stirnrahmen 25 zu beiden Seiten ein Gelenk 28, das z. B. über eine Achse (nicht dargestellt) auf der Kupplung des Fahrzeugs 1 lagert. Somit ist der Stirnrahmen im Betriebszustand, also im ausgefahrenen Zustand, durch die beiden Gelenke 28 geführt. In diesem Zusammenhang ist zu verweisen auf die Figur 2. Dort ist erkennbar, dass sich das Gelenk 28 auf der Kupplung 30 abstützt. Erkennbar ist ebenfalls der Stirnrahmen 25 und eine im Stirnrahmen 25 angeordnete Tür 40. In diesem Zusammenhang wird insbesondere für die gelenkige Anordnung sowohl des Ausstellbalges als auch des Übergangsbalges auf Figur 4 verwiesen.

Im zusammengeschobenen Zustand, d. h. im nicht gekuppelten Zustand zweier Fahrzeuge, befindet sich sowohl der Ausstellbalg als auch der Übergangsbalg in einer Stellung wie in Figur 1b dargestellt. Das heißt, sowohl der Balgrahmen als auch der Stirnrahmen befindet sich parallel zur Stirnwand 2 des Fahrzeugs. Es ist unmittelbar einsichtig, dass bei einer einfachen Verfahrbewegung des Stirnrahmens 25 durch die Spreizeinrichtung 23 der Stirnrahmen 25 nur schwerlich in Kontakt mit dem Stirnrahmen des benachbarten Übergangsbalges gelangen kann. Insofern wird zur Kupplung zweier Fahrzeuge zunächst der Ausstellbalg ausgefahren, um dann mittels der Spreizeinrichtung 23 den Stirnrahmen 25 des Übergangsbalges 20 zu verschieben.

## Patentansprüche

1. Übergangsbalg eines Frontübergangs zwischen zwei gelenkig miteinander verbundenen Fahrzeugen, wobei der Übergangsbalg (20) stirnseitig zum Fahrzeug mit einem Ausstellbalg (10) versehen ist, wobei der Ausstellbalg (10) an der Stirnseite des Fahrzeugs angebracht ist, wobei zwischen Ausstellbalg (10) und Übergangsbalg (20) ein Balgrahmen (12) angeordnet ist, der schwenkbeweglich 17) an dem Fahrzeug (1) angebracht ist,
**dadurch gekennzeichnet,**
**dass** der Balgrahmen im Bereich seines oberen Endes mit der Stirnseite (2) des Fahrzeugs durch eine Querkräfte aufnehmende Traverse (13) geführt verbunden ist.

2. Übergangsbalg nach Anspruch 1,
**dadurch gekennzeichnet,**
**dass** der Übergangsbalg (20) einen Stirnrahmen (25) aufweist, der schwenkbeweglich auf der Kupplung (30) des den Übergangsbalg (20) aufnehmenden Fahrzeugs (1) gelagert ist.

3. Übergangsbalg nach einem der voranstehenden Ansprüche,
**dadurch gekennzeichnet,**
**dass** zur schwenkbeweglichen Lagerung des Balgrahmens (12) mindestens ein an der Stirnseite (2) des Fahrzeugs (1) angeordneter Lagerbock (17) vorgesehen ist.

4. Übergangsbalg nach einem der voranstehenden Ansprüche,
**dadurch gekennzeichnet,**
**dass** der Ausstellbalg (10) durch eine Ausstelleinrichtung (15) ausstellbar ist.

5. Übergangsbalg nach Anspruch 4,
**dadurch gekennzeichnet,**
**dass** die Ausstelleinrichtung (15) mindestens ein, vorzugsweise zwei Kolbenzylinderantriebe umfasst.

6. Übergangsbalg nach Anspruch 4,
**dadurch gekennzeichnet,**
**dass** die Ausstelleinrichtung (15) innerhalb des Ausstellbalges (10) angeordnet ist.

7. Übergangsbalg nach einem der voranstehenden Ansprüche,
**dadurch gekennzeichnet,**
**dass** der Übergangsbalg (20) zwischen Balgrahmen (12) und Stirnrahmen (25) eine Spreizeinrichtung (23) aufweist.

8. Übergangsbalg nach Anspruch 1,
**dadurch gekennzeichnet,**
**dass** die Traverse (13) mindestens zwei scharnierartig verbundene Plattenkörper (13a, 13b) umfasst.

9. Übergangsbalg nach Anspruch 8,
**dadurch gekennzeichnet,**
**dass** die Plattenkörper (13a, 13b) scharnierartig mit dem Balgrahmen (12) und der Stirnseite (2) des Fahrzeugs verbunden sind.

## Claims

1. Flexible bellows of a front passage between two hinge-linked vehicles, with the flexible bellows (20) being provided with an opening bellows (10) on the front side to the vehicle, with the opening bellows (10) being attached on the front side of the vehicle, with a bellows frame (12) being located between the opening bellows (10) and the flexible bellows (20) which is pivotally (17) attached on the vehicle (1),
**characterized in**
**that** the bellows frame in the area of its upper end is connected in a guided way with the front side (2) of the vehicle by a tie bar (13) receiving transverse forces.

2. Flexible bellows according to claim 1,
**characterized in**
**that** the flexible bellows (20) comprises an end frame (25) which is pivotally carried on the coupling (30) of the vehicle (1) receiving the flexible bellows (20).

3. Flexible bellows according to any one of the preceding claims,
**characterized in**
**that** for pivotal support of the bellows frame (12) at least a pedestal (17) located on the front side (2) of the vehicle (1) is provided.

4. Flexible bellows according to any one of the preceding claims,
**characterized in**
**that** the opening bellows (10) can be opened by means of an opening device (15).

5. Flexible bellows according to claim 4,
**characterized in**
**that** the opening device (15) comprises at least one, preferably two piston type cylinder drives.

6. Flexible bellows according to claim 4,
**characterized in**
**that** the opening device (15) is located within the opening bellows (10).

7. Flexible bellows according to any one of the preceding claims,
**characterized in**
**that** the flexible bellows (20) comprises a spreading device (23) between bellows frame (12) and end frame (25).

8. Flexible bellows according to claim 1,
**characterized in**
**that** the tie bar (13) comprises at least two base plates (13a, 13b) connected by means of hinges.

9. Flexible bellows according to claim 8,
**characterized in**
**that** the base plates (13a, 13b) are connected by means of hinges with the bellows frame (12) and the front side (2) of the vehicle.

## Revendications

1. Soufflet d'intercommunication d'une intercommunication frontale entre deux véhicules reliés l'un à l'autre de façon articulée, dans laquelle le soufflet d'intercommunication (20) est pourvu d'un soufflet à projection (10) sur son côté frontal dirigé vers le véhicule, ledit soufflet à projection (10) étant attaché au côté frontal du véhicule, et entre le soufflet à projection (10) et le soufflet d'intercommunication (20) étant disposé un cadre de soufflet (12) monté pivotant (17) sur le véhicule (1),
**caractérisé en ce que**,
dans la région de son extrémité supérieure, le cadre de soufflet est assemblé au côté frontal (2) du véhicule de façon guidée par une traverse (13) qui absorbe les forces transversales.

2. Soufflet d'intercommunication selon la revendication 1,
**caractérisé en ce que**
le soufflet d'intercommunication (20) comporte un cadre frontal (25) qui est monté pivotant sur l'attelage (30) du véhicule (1) qui reçoit le soufflet d'intercommunication (20).

3. Soufflet d'intercommunication selon l'une des revendications précédentes,
**caractérisé en ce que**,
pour le montage pivotant du cadre de soufflet (12), il est prévu au moins un support de palier (17) disposé sur le côté frontal (2) du véhicule (1).

4. Soufflet d'intercommunication selon l'une des revendications précédentes,
**caractérisé en ce que**
le soufflet à projection (10) peut être mis en projection par un dispositif de projection (15).

5. Soufflet d'intercommunication selon la revendication 4,
**caractérisé en ce que**
le dispositif de projection (15) comprend au moins un, de préférence deux, entraînements à cylindre et piston.

6. Soufflet d' intercommunication selon la revendication 4,
**caractérisé en ce que**
le dispositif de projection (15) est disposé à l'intérieur du soufflet à projection (10).

7. Soufflet d'intercommunication selon l'une des revendications précédentes,
**caractérisé en ce que**
le soufflet d'intercommunication (20) comporte un dispositif extensible (23) entre le cadre de soufflet (12) et un cadre frontal (25).

8. Soufflet d'intercommunication selon la revendication 1,
**caractérisé en ce que**
la traverse (13) comprend au moins deux corps en forme de plaque (13a, 13b) reliés par charnières.

9. Soufflet d'intercommunication selon la revendication 8,
**caractérisé en ce que**
les corps en forme de plaque (13a, 13b) sont reliés par charnières au cadre de soufflet (12) et au côté frontal (2) du véhicule.
